# FASCICULE DE BREVET EUROPEEN

(11) **EP 0 019 541 B1**
(45) Date de publication et mention de la délivrance du brevet: **24.11.1982**
(21) Numéro de dépôt: 80400657.5
(22) Date de dépôt: 13.05.1980
(51) Int. Cl.: B02C 13/09

(54) **Dispositif pour le réglage à distance de l'intervalle séparant une enclume d'un rotor de concasseur à percussion**
Vorrichtung zur Fernsteuerung der Distanz, welche eine Prallplatte von einem Rotor einer Prallmühle trennt
Device for the remote control of the gap separating an impact surface from a rotor of an impact breaker

(30) Priorité: 17.05.1979 FR 7912576
(43) Date de publication de la demande: 26.11.1980
(73) Titulaire: APPAREILS DRAGON, Société Anonyme, F-38600 Fontaine (FR)
(72) Inventeur: Riu, Hervé, F-38430 Moirans (FR)
(74) Mandataire: Fontanié, Etienne

## Description

La présente invention concerne les concasseurs à percussion comprenant des enclumes ou écrans d'impact coopérant avec des rotors munis de pièces de choc. Elle concerne plus particulièrement un dispositif permettant de régler à distance l'intervalle séparant une enclume d'un rotor dans un tel concasseur.

Il est déjà connu d'effectuer le réglage à distance d'une enclume par rapport à un rotor, par des moyens hydrauliques. Une telle disposition est connue du brevet FR-A-2374958. Suivant cette demande l'enclume est liée à l'extrémité de la tige d'un vérin dont le cylindre définit une chambre à volume variable en relation avec une centrale hydraulique permettant d'introduire dans ladite chambre ou d'extraire de celle-ci des quantités appropriées de liquide.

11 est également connu d'associer à un dispositif de réglage, un dispositif de sécurité assurant l'éclipsage de l'enclume pour autoriser le passage d'un corps imbroyable. Une telle disposition est illustrée par le brevet DE-A-2 037104. Suivant cette demande un manocontacteur branché sur une chambre de vérin, commande, lorsqu'une pression maximale prédéterminée est atteinte, des soupapes autorisant la vidange du vérin.

Les dispositions connues présentent l'inconvénient d'un manque de souplesse, n'autorisant pas notamment d'intervention rapide, surtout lorsqu'il s'agit de modifier le réglage lorsque le concasseur est en service. Cet inconvénient est particulièrement gênant lorsque le déclenchement du dispositif de sécurité provoque une perturbation du réglage, ce qui est le cas lorsque ie dispositif de sécurité est lui-même actionné hydrauliquement. Les dispositions connues sont, par ailleurs, extrêmement compliquées et conduisent à des réalisations coûteuses.

L'invention a surtout pour but d'éviter les Inconvénients précités.

Elle consiste essentiellement à réaliser un dispositif de réglage hydraulique de conception simple auquel peuvent être adaptés des moyens assurant la fonction de sécurité, lesdits moyens coopérant avantageusement avec les moyens de réglage.

L'invention a plus précisément pour objet un dispositif pour le réglage à distance de l'intervalle séparant une enclume d'un rotor de concasseur à percussion, comportant une tige dont l'une des extrémités est reliée à l'enclume, une chambre à volume variable, la tige étant assujettie à se déplacer longitudinalement suivant les variations de volume de ladite chambre, cette dernière étant définie par un cylindre coaxial à la tige, ledit cylindre étant muni d'un fond à son extrémité la plus éloignée de l'enclume, et par un piston déplaçable de façon étanche à l'intérieur du cylindre, et une centrale hydraulique reliée à la chambre à volume variable, caractérisé en ce que le piston auquel l'autre extrémité de la tige est assujettie, est soumis à une contre-pression permanente sous l'action de moyens élastiques, ladite contre-pression agissant suivant la direction qui rapproche l'enclume du rotor, et en ce que la centrale hydraulique comprend des moyens pour introduire dans la chambre à volume variable et pour extraire de celle-ci des quantités dosées de liquide.

Le cylindre comporte avantageusement une cloison transversale fixe traversée de façon étanche par la tige, la chambre à volume variable étant définie par un premier tronçon du cylindre compris entre le piston et ladite cloison.

Les moyens élastiques sont préférablement aménagés entre le piston et le fond du cylindre.

Suivant une forme particulièrement avantageuse de l'invention, le piston est traversé de façon étanche par la tige, et est monté flottant à l'intérieur du cylindre, des moyens de butée étant prévus à l'autre extrémité de la tige, à savoir l'extrémité opposée à celle qui est solidaire de l'enclume, tandis qu'un autre piston d'un vérin est monté sur la tige entre la cloison transversale et l'extrémité de la tige à laquelle est reliée l'enclume, la chambre dudit vérin étant formée par un second tronçon de cylindre prolongeant le premier tronçon, côté enclume.

Le vérin est muni d'un moyen d'amortissement qui est avantageusement constitué par un accumulateur oléo-pneumatique assurant l'alimentation de la chambre du vérin. Ladite chambre du vérin est préférablement reliée à l'accumulateur oléo-pneumatique par l'intermédiaire d'un limiteur de débit unidirectionnel.

La centrale hydraulique comporte un doseur volumétrique à deux chambres, dont une chambre de dosage reliée à la chambre à volume variable, et des moyens pour remplir ladite chambre de dosage, pour la vidanger et pour transférer une dose de ladite chambre dans la chambre à volume variable, et vice versa.

La liaison entre la chambre de dosage et la chambre à volume variable est réalisée par une canalisation munie de deux clapets anti-retour pilotés.

Les moyens précités de la centrale hydraulique comprennent un réservoir d'huile, un distributeur à trois positions, une pompe aspirant l'huile dans le réservoir et la refoulant vers le distributeur à trois positions, les deux chambres du doseur étant reliées audit distributeur.

La liaison entre la chambre de dosage et le distributeur à trois positions s'effectue à travers un clapet anti-retour piloté.

La centrale hydraulique comprend, en outre, une ligne de pilotage branchée sur le refoulement de la pompe et munie d'un distributeur à deux positions, pour piloter, soit les clapets anti-retour prévus entre la chambre de dosage et la chambre à volume variable, soit le clapet anti-retour prévu entre la chambre de dosage et le distributeur à trois positions.

En vue de régler l'intervalle séparant une enclume supplémentaire du rotor, il est prévu, à l'extérieur de la centrale hydraulique, d'une part, une canalisation branchée sur celle qui relie la chambre de dosage à la chambre à volume variable, pour relier ladite chambre de dosage à la chambre à volume variable homologue de l'enclume supplémentaire, d'autre part, un distributeur à deux positions monté sur la ligne de pilotage, pour assurer le pilotage des clapets anti-retour homologues de ladite enclume supplémentaire.

L'invention sera mieux comprise en se référant à la description qui suit, faite en regard des dessins annexés, concernant une forme particulière de réalisation donnée à titre d'exemple non limitatif :
La figure 1 représente un concasseur auquel le dispositif selon l'invention est adapté ;
La figure 2 est une représentation schématique du dispositif de réglage auquel sont adjoints les moyens de sécurité ;
Les figures 3 et 4 illustrent la mise en action des moyens de sécurité, respectivement dans les cas de l'éclipsage d'une enclume et du retour de ladite enclume en position de travail ;
La figure 5 représente la centrale hydraulique au cours d'une opération d'accroissement de l'intervalle séparant l'enclume du rotor, le doseur étant en cours de remplissage ;
La figure 6 représente l'ensemble du dispositif au cours d'une même opération, le contenu du doseur étant alors transféré dans la chambre à volume variable ;
La figure 7 représente la centrale hydraulique au cours d'une opération de diminution de l'intervalle séparant l'enclume du rotor, le doseur étant en cours de vidange ;

La figures représente l'ensemble du dispositif au cours d'une même opération, du liquide extrait de la chambre à volume variable étant transféré dans le doseur.

Sur la figure 1, on voit un concasseur à percussion dans lequel les matériaux à traiter sont introduits par une tubulure 1. Ces matériaux sont ainsi amenés au contact d'un rotor 4 tournant à grande vitesse autour d'un axe horizontal ; ledit rotor est muni sur sa périphérie de pièces de choc 8, marteaux par exemple, qui percutent les matériaux et assurent une première fragmentation de ceux-ci. Une enclume articulée 2 frappée par les matériaux, projetés par le rotor 4 les renvoie sur ledit rotor, et cela jusqu'à ce que la taille desdits matériaux soit suffisamment réduite pour permettre leur évacuation vers une chambre 5 limitée par une seconde enclume 3, et dans laquelle se poursuit le processus de fragmentation. Les matériaux ayant une taille suffisamment réduite sont évacués de la chambre 5 à la partie inférieure du concasseur.

Un des paramètres importants régissant l'efficacité du concassage (taux de réduction et compensation de l'usure) est la valeur des intervalles R1 et R2 séparant respectivement les enclumes 2 et 3 et le cylindre fictif 9 enveloppant les pièces de choc 8 au cours de leur rotation. Le réglage de ces intervalles s'effectue en actionnant les tiges 6 et 7 à une extrémité desquelles sont respectivement articulées les enclumes 2 et 3.

Le dispositif de réglage, illustré sur la figure 2 en référence à l'une des deux enclumes, soit l'enclume 2, est muni, comme il sera expliqué ci-après, de moyens de sécurité permettant d'assurer l'éclipsage de ladite enclume pour autoriser le passage et l'évacuation d'un corps imbroyable.

Sur la figure 2, on voit un cylindre 24 suivant l'axe duquel est disposée la tige à une extrémité de laquelle est articulée l'enclume 2. Le cylindre 24 est muni d'un fond 25 à son extrémité la plus éloignée de l'enclume 2. Le cylindre 24 présente, par ailleurs, une cloison transversale fixe 21 traversée de façon étanche par la tige 6. Entre la cloison 21 et le fond 25 du cylindre 24 est aménagé un piston flottant 30 relié au fond 25 par un ressort de pression 26. Ce piston déplaçable de façon étanche dans le cylindre 24 est traversé, de façon également étanche, par la tige 6. L'extrémité de cette dernière située entre le piston 30 et le fond 25 (extrémité opposée à celle à laquelle l'enclume est articulée) est munie d'une butée 31 constituée par un épaulement de ladite tige ou par un écrou monté sur une partie filetée de ladite tige, par exemple.

Le tronçon du cylindre 24 compris entre la cloison fixe 21 et le piston flottant 30 définit une chambre à volume variable 23 dans laquelle une pression est exercée en permanence par ledit piston sous l'action du ressort 26.

Un piston de vérin 32 est fixé sur la tige 4 entre la cloison fixe 21 et l'extrémité de la tige 6 à laquelle est articulée l'enclume 2. La chambre 22 de ce vérin est constituée par un tronçon du cylindre 24 prolongeant la chambre à volume variable 23 côté enclume 2.

La chambre 23 est alimentée en liquide, huile par exemple, dans des conditions qui seront précisées plus loin, tandis que la chambre 22 est alimentée par un accumulateur oléo-pneumatique 28 par l'intermédiaire d'un limiteur de débit unidirectionnel 27. Le repère 29 désigne une prise permettant d'effectuer le remplissage et la vidange de l'huile en provenance de l'accumulateur 28.

Le volume d'huile contenu dans la chambre 23 étant maintenu constant, comme il sera expliqué ci-après, la tige 6 en position de travail est immobile du fait qu'elle est calée par le piston 30 en appui sur les moyens de butée 31, d'une part, et que, d'autre part, elle est soumise en permanence à un effort dû à la pression pneumatique de l'accumulateur 28, ledit effort s'appliquant sur le piston 32. La tige 6 ne peut se déplacer que si un effort supérieur à celui défini ci-dessus vient s'exercer sur l'enclume 2.

La chambre 23 est reliée à une centrale hydraulique, repérée 33 dans son ensemble, comprenant des moyens qui vont maintenant être décrits pour introduire dans ladite chambre et pour extraire de celle-ci des quantités dosées de liquide, huile par exemple, afin de faire varier le volume de ladite chambre. La canalisation 34 reliant la centrale 33 et la chambre 23 comporte deux clapets anti-retour pilotés 10 et 11.

La centrale 33 comprend un réservoir 13 dans lequel une pompe 15 aspire de l'huile après que celle-ci ait été filtrée par le filtre 14 et la refoule vers un distributeur 17 à trois positions. Le repère 16 désigne un piquage prévu au refoulement de la pompe 15. La centrale 33 comprend, en outre, un doseur volumétrique 19 à deux chambres dont l'une 19a est reliée au distributeur 17, et l'autre, la chambre de dosage 19b, est reliée d'une part à la canalisation 34, d'autre part au distributeur 17 par l'intermédiaire d'un clapet anti-retour piloté 18. Le repère 19c désigne le piston étanche du doseur 19, les déplacements dudit piston commandant les variations de volume en sens opposés des chambres 19a et 19b. En parallèle aux circuits définis ci-dessus, une ligne de pilotage 35 branchée sur le refoulement de la pompe 15, est prévue pour piloter, soit ie clapet 18, soit (et simultanément) les deux clapets 10 et 11 suivant la position d'un distributeur 20 à deux positions monté sur ladite ligne de pilotage, à l'intérieur de la centrale hydraulique 33.

Le réglage de la deuxième enclume 3 s'effectue avantageusement à partir de la centrale 33. A cet effet, une canalisation 36 branchée sur la canalisation 34, à l'extérieur de la centrale hydraulique, relie le doseur 19 à la chambre à volume variable (homologue de la chambre 23) du cylindre associé à l'enclume 3 par l'intermédiaire de clapets anti-retour (homologues des clapets 10 et 11). La ligne de pilotage 35 est par ailleurs munie, à l'extérieur de la centrale hydraulique, d'un distributeur 12 à deux positions orientant l'action de pilotage vers lesdits clapets homologues.

En pratique, les clapets 10 et 11 sont disposés sur la chambre 23, le limiteur de débit 27 et l'accumulateur 28 sont disposés sur le capot du concasseur, à proximité de l'enclume 2, tandis que la centrale hydraulique 33 et le distributeur 12 sont disposés à distance du concasseur. Les clapets anti-retour, le limiteur de débit et l'accumulateur afférents à l'enclume 3 sont disposés de façon analogue.

Le fonctionnement des moyens de sécurité va maintenant être expliqué en référence aux figures 3 et 4.

Lors de l'introduction accidentelle dans le concasseur d'un corps imbroyable, de taille supérieure à l'un des intervalles R1 ou R2, l'une ou l'autre des enclumes 2 et 3, l'enclume 2 par exemple, s'éclipse pour assurer le passage dudit corps imbroyable.

Le piston 32 de la tige 6 comprime alors l'huile contenue dans la chambre 22 et provoque son transfert dans l'accumulateur 28 jusqu'à ce que, la tige 6 et l'enclume 2 s'étant suffisamment écartées, le passage du corps imbroyable soit autorisé. On notera que, compte tenu de la conception de l'accumulateur 28, l'effort résistant au déplacement de l'enclume 2 est pratiquement indépendant du volume de la chambre 22, ce qui présente un avantage indiscutable par rapport aux dispositifs de sécurité à ressort usuels avec lesquels l'effort résistant est proportionnel au déplacement. Pendant le déplacement de la tige 6, le volume d'huile de la chambre 23 est invariable étant donné que le ressort 26 applique un effort permanent sur le piston 30. La figure 3 illustre la première phase de fonctionnement que l'on vient de décrire.

Lorsque l'enclume s'est écartée d'une quantité suffisante pour assurer le passage du corps imbroyable, l'huile de l'accumulateur 28 est transférée dans la chambre 22 à faible débit, grâce à un réglage approprié du iimiteur27. L'enclume reprend alors lentement sa position initiale qui est atteinte lorsque les moyens de butée 31 viennent en appui sur le piston 30. La figure 4 illustre la deuxième phase de fonctionnement que l'on vient de décrire.

Lorsque la masse de l'enclume 2 est importante, et plus particulièrement lorsque la tige 6 est verticale ou du moins suffisamment inclinée, on peut s'affranchir de l'utilisation du piston 32 et de l'accumulateur 28. L'enclume 2 est alors maintenue en position sous l'effet de son propre poids. Il est alors indispensable de prévoir un moyen d'amortissement mécanique pour limiter l'intensité du choc sur le piston 30 lorsque, à la fin de la deuxième phase précitée, l'enclume 2 reprend sa position de travail.

On va maintenant expliquer le fonctionnement des moyens de réglage de l'intervalle séparant l'enclume 2 du rotor 4. Ce réglage est assuré en introduisant dans la chambre 23 et en extrayant de ladite chambre des quantités dosées d'huile.

Le réglage dans le sens de l'augmentation de l'intervalle R1 (ou R2) est expliqué en référence aux figures 5 et 6.

Dans un premier temps, on effectue le remplissage du doseur 19, plus précisément de sa chambre de dosage 19b. A cet effet, on amène les distributeurs 17 et 20 dans la position 1. La pompe 15 est ensuite mise en route jusqu'à remplissage complet du doseur 19, le clapet 18 étant rendu passant (figure 5).

Dans un deuxième temps, on transfère le contenu du doseur 19 dans la chambre 23. A cet effet, on amène les distributeurs 17 et 20 en position 2. La pompe 15 est à nouveau mise en route. Le piston 19c du doseur 29 refoule alors l'huile dans la chambre 23 tandis que la ligne de pilotage 35 agit sur les clapets 10 et 11 pour les rendre passants. La quantité d'huile introduite dans la chambre 23 augmentant du contenu du doseur 19, le piston 30 se déplace en entraînant la tige 6 qui écarte l'enclume du rotor 4 (figure 6).

Le réglage dans le sens de la diminution de l'intervalle R1 (ou R2) est expliqué en référence aux figures 7 et 8.

Dans un premier temps, on procède à la vidange du doseur 19. A cet effet, on amène le distributeur 17 en position 2 et le distributeur 20 en position 1. La pompe 15 est alors mise en route jusqu'à vidange complète de la chambre 19b du doseur 19 reliée à la chambre 23. Le clapet 18 étant rendu passant, l'huile évacuée du doseur est retournée au réservoir 13 (figure 7).

Dans un deuxième temps, on transfère de l'huile extraite de la chambre 23 dans le doseur 19. A cet effet, on amène le distributeur 17 en position 0 et le distributeur 20 en position 2. La pompe 15 est à nouveau mise en route, et la pression de pilotage actionne alors les clapets 10 et 11. Sous l'action combinée de la pression dans la chambre 22 et du poids propre de l'enclume 2, l'huile de la chambre 23 se vide dans le doseur 19 jusqu'à remplissage complet de ce dernier. Le piston 30 se déplace en direction de la cloison 21 tandis que la tige 6 se déplace corrélativement en rapprochant l'enclume du rotor4 (figure 8).

On peut commander manuellement la pompe 15 ainsi que les distributeurs 12, 17 et 20.

On peut également prévoir une commande entièrement automatique. A partir du contrôle en continu d'un ou plusieurs paramètres de fonctionnement du concasseur (puissance consommée, quantité de déclassés après criblage des produits concassés par exemple), on peut enclencher un cycle complet de réglage sur l'une ou sur les deux enclumes avec pondération possible des quantités d'huile transférées respectivement dans chacune des chambres à volume variable.

Bien que l'invention ait été décrite en référence à une forme particulière de réalisation, il va de soi qu'elle n'y est en rien limitée et que des modifications peuvent lui être apportées sans sortir de son domaine.

On a déjà indiqué qu'il était possible de supprimer le piston 32, l'accumulateur oléo-pneumatique 28, et, bien entendu, le limiteur de débit unidirectionnel, en assurant la fonction sécurité par le poids propre de l'enclume 2 et en prévoyant, à la place dudit accumulateur, un autre moyen d'amortissement mécanique.

On peut également assurer la fonction sécurité par des moyens autres que ceux décrits. Le piston 30, au lieu d'être réalisé sous la forme d'un piston flottant, peut de ce fait être rendu solidaire de la tige 6 et constituer ainsi un piston de vérin, la chambre à volume variable étant alors la chambre dudit vérin. Cette chambre peut être indifféremment prévue entre le piston 30 et le fond 25 du cylindre 24 ou entre le piston 30 et la cloison 21, comme dans l'exemple représenté.

On pourra, bien entendu, remplacer l'un quelconque des moyens décrits par un moyen techniquement équivalent.

L'invention couvre donc, outre l'exemple décrit, ses différentes variantes d'exécution possibles.

## Revendications

1. Dispositif pour le réglage à distance de l'intervalle séparant une enclume d'un rotor de concasseur à percussion, comportant une tige (6) dont l'une des extrémités est reliée à l'enclume, une chambre (23) à volume variable, la tige (6) étant assujettie à se déplacer longitudinalement suivant les variations de volume de ladite chambre, cette dernière étant définie par un cylindre (24) coaxial à la tige (6), ledit cylindre étant muni d'un fond (25) à son extrémité la plus éloignée de l'enclume, et par un piston (30) déplaçable de façon étanche à l'intérieur du cylindre (24), et une centrale hydraulique (33) reliée à la chambre à volume variable (23), caractérisé en ce que le piston (30) auquel l'autre extrémité de la tige (6) est assujettie, est soumis à une contre-pression permanente sous l'action de moyens élastiques (26), ladite contre-pression agissant suivant la direction qui rapproche l'enclume du rotor, et en ce que la centrale hydraulique (33) comprend des moyens pour introduire dans la chambre à volume variable (23) et pour extraire de celle-ci des quantités dosées de liquide.

2. Dispositif suivant la revendication 1, caractérisé en ce que le cylindre (24) comporte une cloison transversale fixe (21) traversée de façon étanche par la tige (6), la chambre à volume variable (23) étant définie par un premier tronçon du cylindre (24) compris entre le piston (30) et ladite cloison.

3. Dispositif suivant la revendication 1, caractérisé en ce que les moyens élastiques (26) sont aménagés entre le piston (30) et le fond (25) du cylindre (24).

4. Dispositif suivant la revendication 2, caractérisé en ce que le piston (30) est traversé de façon étanche par la tige (6) et est monté flottant à l'intérieur du cylindre (24), des moyens de butée (31) étant prévus à l'autre extrémité de la tige (6), et en ce qu'un autre piston (32) d'un vérin est monté sur la tige (6) entre la cloison transversale (21) et l'extrémité de la tige (6) à laquelle est reliée l'enclume, la chambre (22) dudit vérin étant formée par un second tronçon du cylindre (24) prolongeant le premier tronçon, côté enclume.

5. Dispositif suivant la revendication 4, caractérisé en ce que le vérin est associé à un moyen d'amortissement.

6. Dispositif suivant la revendication 5, caractérisé en ce que le moyen d'amortissement est constitué par un accumulateur oléo-pneumatique (28) assurant l'alimentation de la chambre (22) du vérin par l'intermédiaire d'un limiteur de débit unidirectionnel (27).

7. Dispositif suivant l'une quelconque des revendications précédentes, caractérisé en ce que la centrale hydraulique (33) comporte un doseur volumétrique (19) à deux chambres (19a, 19b), dont une chambre de dosage (19b) reliée à la chambre à volume variable (23), et des moyens pour remplir ladite chambre de dosage, pour la vidanger et pour transférer une dose de ladite chambre dans la chambre à volume variable (23), vice versa.

8. Dispositif suivant la revendication 7, caractérisé en ce que la liaison entre la chambre de dosage (19b) et la chambre à volume variable (23) est réalisée par une canalisation (34) munie de deux clapets anti-retour pilotés (10, 11).

9. Dispositif suivant la revendication 7, caractérisé en ce que lesdits moyens comprennent un réservoir d'huile (13) un distributeur (17) à trois positions, une pompe (15) aspirant l'huile dans le réservoir (13) et la refoulant vers le distributeur à trois positions (17), les deux chambres (19a, 19b) du doseur (19) étant reliées audit distributeur.

10. Dispositif suivant la revendication 9, caractérisé en ce que la liaison entre la chambre de dosage (19b) et le distributeur à trois positions (17) s'effectue à travers un clapet anti-retour piloté (18).

11. Dispositif suivant les revendications 8 à 10, caractérisé en ce que la centrale hydraulique (33) comprend une ligne de pilotage (35) branchée sur le refoulement de la pompe (15) et munie d'un distributeur (20) à deux positions, pour piloter, soit les clapets anti-retour (10, 11) prévus entre la chambre de dosage (19b) et la chambre à volume variable (23), soit le clapet anti-retour (18) prévu entre la chambre de dosage (19b) et le distributeur à trois positions (17).

12. Dispositif suivant la revendication 11, caractérisé en ce que, en vue de régler l'intervalle séparant une enclume supplémentaire (3) du rotor (4), il est prévu, à l'extérieur de la centrale hydraulique (33), d'une part, une canalisation (36) branchée sur la canalisation (34) qui relie le doseur (19) à la chambre à volume variable (23), pour relier ledit doseur à la chambre homologue de l'enclume supplémentaire (3), d'autre part, un distributeur (12) à deux positions monté sur la ligne de pilotage (35), pour assurer le pilotage des clapets anti-retour homologues de l'enclume supplémentaire (3).

## Claims

1. Device for the remote control of the gap separating an impact surface from a rotor of an impact breaker, including a rod (6) one end of which is connected to the impact surface, a variable volume chamber (23), the rod (6) being movable lengthwise according to the volume variations of the said chamber, the latter being defined by a cylinder (24) coaxial to the rod (6), the said cylinder being fitted with a bottom (25) at its farthest end from the impact surface, and by a piston (30) movable in a fluidtight manner inside the cylinder (24), and a hydraulic power plant (33) connected to the variable volume chamber (23), characterized by the fact that the piston (30) to which the other end of the rod (6) is fastened, undergoes a continuous back-pressure due to the action of resilient means (26), the said back-pressure acting in the direction which brings the impact surface and the rotor nearer, and by the fact that the hydraulic power plant (33) includes means to introduce into and remove from the variable volume chamber (23) dosed quantities of liquid.

2. Device according to claim 1, characterized by the fact that the cylinder (24) includes a stationary transversal partition (21) across which the rod (6) extends in a fluidtight manner, the variable volume chamber (23) being defined by a first section of the cylinder (24) included between the piston (30) and the said partition.

3. Device according to claim 1, characterized by the fact that the resilient means (26) are fitted between the piston (30) and the bottom (25) of the cylinder (24).

4. Device according to claim 2, characterized by the fact that the piston (30) across which the rod (6) extends in a fluidtight manner is float- mounted inside the cylinder (24), abutments (31) being provided at the other end of the rod (6), and by the fact that another drive cylinder piston (32) is mounted on the rod (6) between the transversal partition (21) and the end of the rod (6) to which the impact surface is connected, the chamber (22) of the said drive cylinder being formed by a second section of the cylinder (24) which extends in prolongation of the first section, on the impact surface side.

5. Device according to claim 4, characterized by the fact that the drive cylinder is associated with a shock-absorbing means.

6. Device according to claim 5, characterized by the fact that the shock-absorbing means consists of an oleopneumatic accumulator (28) which ensures the feeding of the drive cylinder chamber (22) through a unidirectional flow-rate limiter (27).

7. Device according to any one of the preceding claims, characterized by the fact that the hydraulic power plant (33) includes a volumetric dosing apparatus (19) with two chambers (19a, 19b), one of which being a dosing chamber (19b) connected to the variable volume chamber (23), and means to fill the said dosing chamber to drain it and to tranfer a dosed quantity from the said dosing chamber to the variable volume chamber (23) or vice versa.

8. Device according to claim 7, characterized by the fact that the dosing chamber (19b) and the variable volume chamber (23) are connected by a pipe (34) fitted with two piloted check-valves (10, 11).

9. Device according to claim 7, characterized by the fact that the said means include an oil tank (13), a three way distributor (17), a pump (15) which sucks oil from the tank (13) and delivers it to the three-way distributor (17), both chambers (19a, 19b) of the dosing apparatus (19) being connected to the said distributor.

10. Device according to claim 9, characterized by the fact that the dosing chamber (19b) and the three-way distributor (17) are connected through a piloted check-valve (18).

11. Device according to any one of the claims 8 to 10, characterized by the fact that the hydraulic power plant (33) includes a pilot line (35) connected to the pump delivery side (15) and fitted with a two-way distributor (20) to pilot either the check-valves (10, 11) located between the dosing chamber (19b) and the variable volume chamber (23), or the check-valve (18), located between the dosing chamber (19b) and the three-way distributor (17).

. 12. Device according to claim 11, characterized by the fact that with a view to adjusting the gap separating an additional impact surface (3) of the rotor (4) provision has been made, outside the hydraulic power plant (33), on the one hand, for a pipe (36) connected to the pipe (34) which connects the dosing apparatus (19) with the variable volume chamber (23) so as to connect the said dosing apparatus to the corresponding chamber of the additional impact surface (3) and on the other hand for a two-way distributor mounted on the pilot line (35) so as to ensure the piloting of the corresponding check-valves of the additional impact surface (3).

## Patentansprüche

1. Vorrichtung zur Fernsteuerung der Distanz, welche eine Prallplatte von einem Rotor einer Prallmühle trennt, bestehend aus einer Stange (6), die an einem Ende mit der Prallplatte verbunden ist, einer Kammer mit veränderlichem Volumen (23), wobei die Stange (6) in Abhängigkeit von den Volumenänderungen dieser Kammer längs beweglich ist, und diese Kammer durch einen zur Stange koaxialen Zylinder (24), der an dem von der Prallplatte am weitesten entfernten Ende mit einem Boden (25) versehen ist, und durch einen innerhalb des Zylinders (24) dicht verschiebbaren Kolben (30) bestimmt ist, sowie aus einer mit der Kammer mit veränderlichem Volumen (23) verbundenen Hydraulikzentrale (33), dadurch gekennzeichnet, dass der Kolben (30), von dem das andere Ende der Stange (6) abhängig ist, unter der Wirkung von elastischen Mitteln (26) einem ständigen Gegendruck ausgesetzt ist, wobei dieser Gegendruck in der Richtung wirkt, in der sich die Prallplatte und der Rotor nähern, und dass die Hydraulikzentrale (33) Mittel zur Einführung bzw. zur Entnahme von dosierten Flüssigkeitsmengen in bzw. aus der Kammer mit veränderlichem Volumen (23) umfasst.

2. Vorrichtung nach Anspruch 1, dadurch gekennzeichnet, dass der Zylinder (24) eine feste Quertrennwand (21) aufweist, die durch die Stange (6) dicht durchquert wird, wobei die Kammer mit veränderlichem Volumen (23) durch einen ersten, zwischen dem Kolben (30) und der Quertrennwand befindlichen Abschnitt des Zylinders (24) bestimmt ist.

3. Vorrichtung nach Anspruch 1, dadurch gekennzeichnet, dass die elastischen Mittel (26) zwischen dem Kolben (30) und dem Boden (25) des Zylinders (24) angeordnet sind.

4. Vorrichtung nach Anspruch 2, dadurch gekennzeichnet, dass der Kolben (30) durch die Stange (6) dicht durchquert wird und innerhalb des Zylinders (24) schwimmend eingebaut ist, wobei Anschlagmittel am anderen Ende der Stange (6) vorgesehen sind, und dass ein anderer Kolben (32) eines Arbeitszylinders auf der Stange (6) zwischen der Quertrennwand (21) und dem mit der Prallplatte (2) verbundenen Ende der Stange (6) eingebaut ist, wobei die Kammer (22) des Arbeitszylinders durch einen zweiten, den ersten Abschnitt auf der Seite der Prallplatte (2) verlängernden Abschnitt des Zylinders (24) gebildet ist.

5. Vorrichtung nach Anspruch 4, dadurch gekennzeichnet, dass der Arbeitszylinder mit einem Dämpfungsmittel verbunden ist.

6. Vorrichtung nach Anspruch 5, dadurch gekennzeichnet, dass das Dämpfungsmittel aus einem ÖI-Luft-Speicher (28) besteht, der die Versorgung der Kammer (22) des Arbeitszylinders über einen in nur einer Richtung wirkenden Mengenbegrenzer (27) gewährleistet.

7. Vorrichtung nach einem der vorstehenden Ansprüche, dadurch gekennzeichnet, dass die Hydraulikzentrale (33) ein volumetrisches Dosiergerät (19) mit zwei Kammern (19a, 19b) umfasst, wobei eine Dosierkammer (19b) mit der Kammer mit veränderlichem Volumen (23) verbunden ist, und Mittel zum Einfüllen und zum Entleeren der Dosierkammer, sovie zum Umfüllen einer Dosis von dieser Kammer in die Kammer mit veränderlichem Volumen (23) oder umgekehrt aufweist.

8. Vorrichtung nach Anspruch 7, dadurch gekennzeichnet, dass die Verbindung zwischen der Dosierkammer (19b) und der Kammer mit veränderlichem Volumen (23) durch eine mit zwei gesteuerten Rückschlagklappen (10, 11) versehene Rohrleitung (34) hergestellt ist.

9. Vorrichtung nach Anspruch 7, dadurch gekennzeichnet, dass diese Mittel einen Ölbehälter (13), einen Verteiler mit drei Stellungen (17), und eine Pumpe (15) umfassen, die das Öl aus dem Behälter, wobei die beiden Kammer (19a, 19b) des Dosiergerätes (19) mit dem Vorteiler verbunden sind.

10. Vorrichtung nach Anspruch 9, dadurch gekennzeichnet, dass die Verbindung zwischen der Dosierkammer (19 b) und dem Verteiler mit drei Stellungen (17) über eine gesteuerte Rückschlagklappe (18) erfolgt.

11. Vorrichtung nach den Ansprüchen 8 bis 10, dadurch gekennzeichnet, dass die Hydraulikzentrale (33) eine Steuerleitung (35) umfasst, die an der Drückseite der Pumpe (15) angeschlossen ist und mit einem Verteiler mit zwei Stellungen (20) versehen ist, um entweder die zwischen der Dosierkammer (19b) und der Kammer mit veränderlichem Volumen (23) vergesehenen Rückschlagklappen (10, 11) oder die zwischen der Dosierkammer (19b) und dem verteiler mit drei Stellungen (17) vorgesehene Rückschlagklappe (18) zu steuern.

12. Vorrichtung nach Anspruch 11, dadurch gekennzeichnet, dass zur Regelung des Abstandes zwischen einer zusätzlichen Prallplatte (3) und dem Rotor (4) ausserhalb der Hydraulikzentrale (33) einerseits eine an die das Dosiergerät (19) mit der Kammer mit veränderlichem Volumen (23) verbindende Rohrleitung (34) angeschlossene Rohrleitung (36) zur verbinding des Dosiergerätes mit der entsprechenden Kammer der zusätlichen Prallplatte (3) und andererseits ein in der Steuerleitung (35) eingebauter Verteiler mit zwei Stellungen (12) zur steuerung der Entsprechenden Rückschlagklappen der zusätzlichen Prallplatte (3) vorgesehen ist.
